# EUROPÄISCHE PATENTSCHRIFT

(11) **EP 0 297 422 B1**
(45) Veröffentlichungstag und Bekanntmachung des Hinweises auf die Patenterteilung: **30.01.1991**
(21) Anmeldenummer: 88109966.7
(22) Anmeldetag: 23.06.1988
(51) Int. Cl.: B05B 5/08

(54) **Vorrichtung zur elektrostatischen Sprühbeschichtung von plattenförmigen Werkstücken**
Device for the electrostatic-coating of flat objects
Dispositif de revêtement électrostatique d'objets plats

(30) Priorität: 29.06.1987 DE 3721404
(43) Veröffentlichungstag der Anmeldung: 04.01.1989
(73) Patentinhaber: Böllhoff Verfahrenstechnik GmbH & Co. KG, D-33649 Bielefeld (DE)
(72) Erfinder: Heine, Werner, D-7057 Winnenden 6 (DE); Müller, Thomas, D-7141 Steinheim 3 (DE)
(74) Vertreter: Knoblauch, Ulrich, Dr.-Ing.

(56) Entgegenhaltungen:
- DE-A- 3 340 510
- DE-C- 2 446 767
- GB-A- 2 165 169

## Beschreibung

Die Erfindung bezieht sich auf eine Vorrichtung zur elektrostatischen Sprühbeschichtung von plattenförmigen Werkstücken, mit einem Förderer, der die Werkstücke mindestens durch eine Beschichtungszone transportiert und am Werkstück angreifende Befestigungselemente trägt, die gleichzeitig der Werkstück-Erdung dienen.

Wenn Werkstücke elektrostatisch beschichtet werden sollen, gleichgültig, ob das Zerstäuben des Beschichtungsguts, wie Lack oder Farbe, durch mechanische oder pneumatische Mittel unterstützt wird, ist dafür zu sorgen, daß sich das Werkstück nicht durch die mit den Sprühteilchen auftreffenden Ladungsträger auflädt. Im einfachsten Fall erfolgt eine Erdung des Werkstücks über den Förderer und dessen die Werkstücke tragenden, als Haken ausgebildeten Befestigungselemente. Wie DE-PS 24 46 767 feststellt, ist hierbei aber der kritische Punkt die Aufhängung der Werkstücke am Förderer. Denn diese Aufhängung wird mit der Zeit ebenfalls mit Sprühgut beschichtet, so daß der Ubergangswiderstand anwächst und die Werkstücke sich entsprechend stark aufladen. Aus diesem Grund wird eine kontaktfreie Entladung durch lonisationsvorrichtungen vorgesehen.

Der Erfindung liegt die Aufgabe zugrunde, eine Vorrichtung der eingangs beschriebenen Art anzugeben, die eine sichere Befestigung bei gleichzeitiger guter Erdung ermöglicht.

Diese Aufgabe wird erfindungsgemäß dadurch gelöst, daß die Befestigungselemente zwei Haltestreifen aufweisen, die einen Rand jedes Werkstücks zumindest über den größten Teil seiner Länge zwischen sich aufnehmen und daß die Befestigungselemente aus einem elektrisch leitfähigen Material bestehen.

Wegen der großen Länge der Haltestreifen genügen kleine Klemmdrücke, um das Werkstück sicher zu halten. Es besteht daher keine Gefahr der Beschädigung der Werkstückoberfläche. Die Haltefläche kann schmal gehalten werden, so daß der nicht beschichtete Randbereich des Werkstücks sehr klein ist. Da die Halteflächen an der Innenseite der Haltestreifen angeordnet sind und beim Beschichten an dem Werkstück anliegen, ist eine Verschmutzung der Halteflächen weitgehend ausgeschlossen. Wegen der Länge der Halteflächen gibt es auf jeden Fall Abschnitte, über die ein sicherer Erdungskontakt hergestellt werden kann. Ein weiterer Vorteil besteht darin, daß sich an den Rändern der Werkstücke eine mit Sicherheit von Beschichtungsmaterial freie Fläche ergibt. Sollte daher das Werkstück in einem späteren Verfahrensabschnitt nochmals von Befestigungselementen erfaßt werden müssen, läßt es sich ohne Schwierigkeiten einrichten, daß diese an der beschichtungsfreien Fläche angreifen und nicht etwa durch bereits vorhandenes und während der Behandlung weich werdendes Beschichtungsmaterial beschmutzt werden.

Besonders vorteilhaft ist dies alles, wenn elektrische Leiterplatten, die ein- oder beidseitig mit einer Kupferschicht kaschiert sind, mit Fotolack beschichtet werden sollen. Denn die am Rand kontaktierte Kupferschicht wird nicht beschädigt und ergibt einen guten Erdungseffekt über die gesamte Plattenfläche. Da sich Haltefläche und Kupferschicht über eine größere Länge berühren, ist der für die Erdung wichtige Übergangswiderstand außerordentlich gering. Daß die Platte an einem schmalen Rand ohne Fotolack-Auftrag bleibt, ist ohne Bedeutung, weil bei der fertigen Leiterplatte in der Regel längs des Randes ohnehin keine Leiterbahn verläuft. Und wenn später ein Lötstopplack auf ähnliche Weise aufgebracht werden soll, stehen am Rand beschichtungsfreie Stellen für den Angriff der dann erforderlichen Befestigungselemente zur Verfüfung. Bei alledem brauchen inmitten des Leiterplatten-Musters keine Stellen ausgespart zu werden, an denen ein Befestigungshaken o.dgl. angreifen kann.

Mit besonderem Vorteil verlaufen die Haltestreifen kontinuierlich. Sie erstrecken sich also über die gesamte Länge des Randes des Werkstücks und darüber hinaus bis zum nächsten Werkstück. Im freien Zwischenraum können die Halteflächen aneinander anliegen, so daß auch dort keine Verschmutzung zu befürchten ist. Die Werkstücke können unterschiedliche Längen in Transportrichtung aufweisen, ohne daß eine Änderung vorgenommen werden muß.

Bei einer Ausführungsform sind endlose Haltestreifen verwendet, die auf einer Umlaufbahn geführt sind. Der wiederholte Umlauf ist zulässig, weil die Halteflächen so geschützt angebracht sind, daß eine Verschmutzung nicht zu befürchten ist. Selbstverständlich kann aber bei jedem Umlauf nach Verlassen der Arbeitszonen eine Reinigungszone durchlaufen werden.

Eine Alternative besteht in der Verwendung von endlichen Haltestreifen, die einem Streifenvorrat entnehmbar und einer Sammelstelle zuführbar sind. Dies eignet sich insbesondere für Haltestreifen aus einem Material, das anschließend weggeworfen werden soll.

Eine empfehlenswerte Weiterbildung weist einen Doppelförderer auf, der je zwei Haltestreifen zum Angreifen an einander gegenüberliegenden parallelen Rändern des Werkstücks besitzt. Dies führt zu einer außerordentlich stabilen Halterung des Werkstücks während des Transports. Wenn das Werkstück vertikal vor einer Beschichtungsvorrichtung vorbeibewegt wird, ist der Arbeitsabstand genau festgelegt. Es besteht keine Gefahr, daß sich das Werkstück unter dem Einfluß der mechanischen Kräfte von Sprühteilchen oder von Zerstäubungs- bzw. Formluft seitlich verlagert. Es lassen sich daher auch Beschichtungsvorrichtungen verwenden, welche Teilchen mit verhältnismäßig großer kinetischer Energie abgeben. Dies gilt insbesondere auch dann, wenn das vertikal angeordnete Werkstück nacheinander zwei Beschichtungszonen durchläuft, in denen es von beiden Seiten her beschichtet wird.

Die Bahn des Doppelförderers kann ferner so ausgelegt sein, daß die Werkstücke während des Transports ihre Neigung zur Horizontalen quer zur Förderrichtung ändern. Das Werkstück kann daher immer eine solche Lage erhalten, wie es für den betreffenden Arbeitsgang am günstigsten ist.

So kann die Bahn des Doppelförderers so ausgelegt sein, daß die Werkstücke in Horizontallage zwischen den Haltestreifen aufgenommen, in Vertikallage mindestens durch eine Beschichtungszone geführt und in Horizontallage wieder abgelegt werden. Für das Aufnehmen gestapelter Werkstücke und für das Ablegen im Stapel ist die Horizontallage am günstigsten, während sich für das Beschichten, vor allem das beidseitige Beschichten, die Vertikallage empfiehlt. Andere Zonen für das Abdunsten, Trocknen oder Kühlen können wahlweise vertikal oder horizontal durchlaufen werden.

Bei einer bevorzugten Ausführungsform besitzt ein endloses elastisches Förderband längs einer Kante einstückig damit ausgebildete Haltestreifen, die elastisch gegeneinander wirken. Dies ergibt eine sehr einfache Kombination von Förderband und Haltestreifen. Da kleine Klemmdrücke genügen, reicht die Eigenelastizität der Haltestreifen in den meisten Fällen aus. Andernfalls können sich in Längsrichtung erstreckende, vorzugsweise eingebettete Federelemente vorgesehen werden.

Zweckmäßigerweise hat das Förderband eine solche Profilierung, daß beim äußeren Angriff zweier Andruckelemente die beiden Haltestreifen auseinander bewegt werden. Im Bereich der Andruckelemente öffnet sich daher der Spalt zwischen den Haltestreifen, so daß das plattenförmige Werkstück zwischen die Haltestreifen eingeführt oder zwischen ihnen entnommen werden kann.

Insbesondere kann die Profilierung aus einem den Haltestreifen benachbarten Längshohlraum bestehen und die Andruckelemente können im Bereich des Längshohlraums angreifen. Dies ist eine sehr einfache Ausführungsform.

Ferner sollte das Förderband beidseitig eine äußere Längsprofilierung aufweisen, an der Stützrollen angreifen. Solche Stützrollen können auch eine Umlenkung des Förderbandes bewirken.

Des weiteren sollte dafür gesorgt sein, daß das Förderband aufgrund seines Materials und/oder Querschnitts eine solche Steifigkeit besitzt, daß es hochkant stehend die Beschichtungszone freitragend überspannt. Es gibt dann keine Führungsteile innerhalb der Beschichtungszone, die dort verschmutzen könnte.

Dies läßt sich vor allem dadurch erreichen, daß das Förderband inmitten seines elastischen Materials Verstärkungseinlagen aufweist.

Bei einer anderen Ausführungsform ist dafür gesorgt, daß der Förderer durch ein an seinen Rändern mit Klebstoff versehenen Band gebildet ist, das vor der Beschichtungszone entlang seiner Längsmitte zur Bildung von Haltestreifen umbiegbar ist, dabei eine Führungsschiene umgreift und mit seinen Rändern an das Werkstück anklebbar ist sowie hinter der Beschichtungszone entlang der Längsmitte aufschneidbar ist, wobei die beiden Hälften des Bandes getrennt abziehbar ist. Dieses Band kann beispielsweise aus Papier, Kunststoffolie o.dgl., also aus einem billigen Einweg-Material, bestehen. Der Klebstoff kann so gewählt werden, daß die Bandhälften leicht abziehbar sind. Denn wegen der Verklebung über die gesamte Länge des Randes genügen verhältnismäßig geringe Klebekräfte pro Längeneinheit. Die Führungsschiene läuft durch die Beschichtungszone, ist aber vor einer Verschmutzung durch das umhüllende Band geschützt.

Das Band kann hierbei von einer Rolle abziehbar sein. Ferner können die Bandhälften auf angetriebene Rollen aufwickelbar sein. Hierdurch wirkt das Band als Förderer.

Des weiteren können Profilrollen zum Umbiegen des Bandes und/oder zum Stützen der Führungsschiene vorgesehen sein. In den meisten Fällen ist es nicht erforderlich, die Führungsschiene inmitten der Beschichtungszone auf diese Weise abzustützen.

Vorzugsweise ist die Führungsschiene ein Rundstab. Dies erleichtert den Einbau und das Umbiegen des Bandes.

Die Erfindung wird nachstehend anhand in der Zeichnung dargestellter Ausführungsbeispiele näher erläutert. Es zeigen:
Fig. 1 eine schematische Draufsicht auf eine erfindungsgemäße Vorrichtung zur elektrostatischen Sprühbeschichtung,
Fig. 2 eine Seitenansicht des Anfangsteils der Beschichtungsstrecke,
Fig. 3 den Bahnverlauf eines Doppelförderers bei einer abgewandelten Ausführungsform,
Fig. 4 in einem Schnitt längs der Linie A-A der Fig. 3 verschiedene Lagen des plattenförmigen Werkstücks,
Fig. 5 einen Schnitt durch ein Förderband an einer Umlenkstelle,
Fig. 6 das Förderband der Fig. 5 mit Andruckelementen,
Fig. 7 das Förderband der Fig. 5 und 6 mit eingeklemmtem Werkstück,
Fig. 8 eine schematische Seitendarstellung einer abgewandelten Ausführungsform,
Fig. 9 einen Schnitt längs der Linie B-B der Fig. 8,
Fig. 10 einen Schnitt längs der Linie C-C der Fig. 8,
Fig. 11 einen Schnitt längs der Linie D-D der Fig. 8,
Fig. 12 einen Schnitt längs der Linie E-E der Fig. 8 und
Fig. 13 einen Schnitt längs der Linie F-F der Fig. 8.

Bei der in den Fig. 1 und 2 veranschaulichten Vorrichtungen zur elektrostatischen Sprühbeschichtung werden plattenförmige Werkstücke 1 mit einem flüssigen Sprühgut beschichtet. Insbesondere sind die Werkstücke Leiterplatten-Rohlinge, die beidseitig eine dünne Kupferschicht tragen und mit einem Fotolack beschichtet werden, so daß nach späterer Belichtung und dem Wegätzen der nicht belichteten Teile die verbleibenden Teile der Kupferschicht die Leiterbahnen bilden. In einer gleichartigen Vorrichtung kann später ein Lötstopplack aufgebracht werden.

Es gibt einen Förderer 2 mit zwei übereinander angeordneten Förderbändern 3 und 4, welche die Werkstücke an einander gegenüberliegenden Rändern über deren gesamte Länge erfassen. Die Förderbänder 3 und 4 werden über mehrere Stützrollen 5 bis 10 umgelenkt und von einem die Stützrolle 10 antreibenden Motor 11 in Umlauf gehalten. Hierbei werden die folgenden Zonen durchlaufen:

In einer Ladezone 12 nimmt eine mit Saugern ausgestattete Ubergabevorrichtung 13 jeweils das oberste Werkstück eines Stapels 14 auf und schwenkt es in eine vertikale Stellung, in der es direkt oder nach Einsatz eines Zwischenträgers von den beiden Förderbändern 3 und 4 erfaßt wird. Ein sich in Förderrichtung bewegender Zwischenträger ist beispielsweise erforderlich, wenn die Förderbänder kontinuierlich angetrieben werden. Schematisch ist eine Vorrichtung 16 veranschaulicht, mit deren Hilfe die Werkstücke an den Förderern befestigt werden können, wie dies in Verbindung mit Fig. 6 näher erläutert ist.

Eine Vorreinigungszone 17 ist vorgesehen, um die Werkstücke mit ionisierter Blasluft zu reinigen.

Eine erste Beschichtungszone 18 weist ein geschlossenes Gehäuse 19 auf, in welchem eine Beschichtungsvorrichtung 20 angeordnet ist. Diese weist einen Rotationszerstäuber 21 zur mechanischen Zerstäubung sowie eine Hochspannungselektrode zur Ionisierung dieser Sprühteilchen auf. Diese Hochspannungselektrode, die auch durch den Rotationszerstäuber 21 gebildet sein kann, steht mit einer Hochspannungsquelle 22 in Verbindung. Die beiden Förderer 3 und 4 bestehen aus einem elektrisch leitenden Material und sind geerdet, was beispielsweise durch die Erdung einer Stützrolle 9 erfolgen kann. In der Beschichtungszone 18 werden daher die Werkstücke auf einer Seite beschichtet.

Es folgt eine zweite Beschichtungszone 23, die wiederum einen geschlossenen Raum 24 mit einer Beschichtungsvorrichtung 25 aufweist. Diese besitzt einen Rotationszerstäuber 26. Die zugehörige Hochspannungselektrode ist wiederum mit dem Hochspannungserzeuger 22 verbunden. In dieser Beschichtungszone 23 werden die Werkstücke auf der zweiten Seite beschichtet.

Es folgt eine Abdunstzone 27, welche dem aufgetragenen Lack Zeit gibt, einen gleichmäßigen Film zu bilden. Am Ausgang aus der zweiten Beschichtungszone sind Stützrollen 28 vorgesehen. Die Förderbänder 3 und 4 können eine so ausreichende Steifigkeit haben, daß zwischen den Stützrollen 10 und den Stützrollen 28 keine weitere Abstützung erfolgt, also auch keine Gefahr besteht, daß solche rotierenden Betriebsteile durch das Beschichtungsmaterial im Laufe der Zeit betriebsunfähig werden.

Jetzt schließt eine Trocknungszone 29 an. Die Trocknung kann beispielsweise mit IR-Strahlern erfolgen. Es kann auch eine regelbare Lösemittel-Absaugvorrichtung angeschlossen sein.

Es folgt eine Kühlzone 30. Die Kühlung kann beispielsweise mit gefilterter Frischluft erfolgen. Auch hier kann eine Absaugvorrichtung für das anfallende Lösungsmittel angeschlossen sein.

In der folgenden Entladezone 31 werden die Werkstücke mittels einer schematisch angedeuteten Vorrichtung 32 von den Förderbändern 3 und 4 gelöst und mit Hilfe einer Ubertragungsvorrichtung 32', gegebenenfalls wiederum unter Verwendung von Zwischenträgern, auf einem Stapel 33 abgelegt.

Auf dem Rücklaufweg durchsetzt der Förderer 2 eine Reinigungszone 34. Die Reinigung kann chemisch, mechanisch, mit Ultraschall oder auf eine andere bekannte Weise erfolgen.

In einer Trockenzone 35 werden eventuelle Flüssigkeits-Rückstände verdampft.

Bei der Abwandlung der Fig. 3 und 4 werden für entsprechende Teil um 100 erhöhte Bezugszeichen verwendet. Die beiden Förderbänder 103 und 104, die zwischen sich die Werkstücke 101 aufnehmen, werden mit Hilfe nicht veranschaulichter Stützrollen auf einer solchen Bahn geführt, daß die Werkstücke in der Beschichtungszone Z1 vertikal stehen, in der Ladezone Z2 und der Entladezone Z3 dagegen horizontal angeordnet sind, wie dies in Fig. 4 für das gestrichelte Werkstück 101' veranschaulicht ist. Es gibt daher jeweils Übergangszonen Z4 und Z5, in denen die Förderbänder 103 und 104 schraubenförmig derart gedreht sind, daß die gewünschte Neigungsänderung für die Werkstücke 101 während des Transports erfolgt. Nunmehr brauchen die Werkstücke beim Beladen und Entladen nicht mehr in die Vertikale geschwenkt zu werden, was den Aufbau vereinfacht.

Die Fig. 5 bis 7 zeigen ein Ausführungsbeispiel für eines der Förderbänder, hier das Förderband 3. Das Förderband 3 weist beidseitig eine äußere Längsprofilierung 36 und 37, hier in der Form eines gemeinsamen Wulstes 38, auf. Es besteht aus gummielastischem Material, das im oberen Teil durch einen elastischen Metallstreifen 39 verstärkt sein kann.

Am unteren freien Ende sind zwei Haltestreifen 40 und 41 vorgesehen, die aufgrund der Eigenelastizität gegeneinander gehalten sind. Nahe diesen Haltestreifen ist eine Innenprofilierung 42 in Form eines Längshohlraumes vorgesehen. Greifen in Höhe dieser Profilierung Andruckelemente 43 und 44 in Form von Rollen an, gehen die Haltestreifen 40 und 41 auseinander, so daß Halteflächen 45 und 46 frei liegen. Nunmehr kann das plattenförmige Werkstück 1 ohne Schwierigkeiten zwischen die Haltestreifen 40, 41 eingeführt werden. Werden dann die Andruckelemente 43 und 44 entfernt, versuchen die Haltestreifen 40 und 41, in ihre Ruhelage zurückzugelangen und klemmen dabei das Werkstück 1 über seinen gesamten Rand fest.

Dies ergibt eine Erdung des Werkstücks mit sehr geringem Ubergangswiderstand. Es wird nur ein sehr schmaler Randbereich zum Festklemmen benötigt. Die Halteflächen 45 und 46 sind beim Durchlauf durch die Beschichtungszonen gut geschützt, weil sie entweder am Werkstück 1 oder aneinander anliegen. Nach der Behandlung verbleiben definierte Randbereiche bei den Werkstücken, die bei einer späteren Behandlung erneut erfaßt werden können, ohne daß sich dann an der Berührungsstelle Beschichtungsmaterial befindet, was den Übergangswiderstand erhöhen könnte. Die Vorrichtung eignet sich ohne Umbau für Werkstücke verschiedener Länge. Wenn auch unterschiedliche Breiten behandelt werden sollen, kann der Abstand der Förderbänder 3 und 4 voneinander geändert werden.

Das Material für die Förderbänder wird so gewählt, daß es zumindest an seiner Oberfläche gegen das Beschichtungsmaterial resistent ist, und daß es von allein oder durch den Zusatz von Additiven oder durch eine Oberflächenbeschichtung elektrisch leitfähig gemacht ist. Besonders geeignet ist ein Band aus Silikonkautschuk, das mit einer Schicht aus Polytetrafluoräthylen ummantelt ist. Die elektrische Leitfähigkeit kann durch den Einschluß von Kohlepartikeln erreicht werden.

Bei der Ausführungsform nach den Fig. 8 bis 13 werden für entsprechende Teile um 200 erhöhte Bezugszeichen benutzt. In diesem Fall dient als Förderer 202 ein Band 203, das von einer Vorratsrolle 47 abgewickelt wird. Es ist an seinen beiden Rändern jeweils mit einem Klebstoffstreifen 48 und 49 versehen. Sowohl das Band 203 als auch die beiden Klebstoffstreifen 48 und 49 bestehen aus einem elektrisch leitfähig gemachten Material. Über den gesamten Arbeitsbereich erstreckt sich eine Führungsschiene 50, hier in der Form eines Rundstabs, die zumindest an ihren beiden Enden über geerdete Stützen 51 und 52 abgestützt ist. Die Bahn kann beispielsweise aus Kreppapier bestehen.

Mit Hilfe einer ersten Profilrolle 53, die mittig eine Umfangsnut 54 aufweist, wird das Band 203 gegen die Führungsschiene 50 gehalten (Fig. 9). Es folgen zwei schräge Führungswalzen 55 und 56, die zur Bildung zweier Haltestreifen 57 und 58 je eine Hälfte des Bandes 203 über die Führungsschiene 50 nach unten umbiegen (Fig. 10). Danach kommen zwei Andruckrollen 59 und 60, die die Klebestreifen 48 und 49 gegen den Rand des Werkstücks 201 drücken. Eine Profilierung 61 dient dazu, die Führungsschiene 50 abzustützen. Nunmehr kann das Werkstück 201 in die Beschichtungszone transportiert werden. Falls erforderlich, können weitere Profilrollen 62 und 63 vorgesehen sein, die mit einer Umfangsnut 64 die Führungsschiene 50 stützen (Fig. 12).

Am Ende der Behandlungszonen ist eine Schneidvorrichtung 65 vorgesehen, welche das Band 203 entlang seiner Längsmitte auftrennt. Die beiden als Haltestreifen 57 und 58 dienenden Hälften werden seitlich abgezogen und auf angetriebenen Rollen 66 und 67 aufgewickelt. Hierdurch kommt auch die Antriebsbewegung des Förderers 202 zustande. Das Bandmaterial kann anschließend weggeworfen werden. Die Führungsschiene 50 ist während des gesamten Beschichtungsvorgangs durch das Band 203 abgedeckt, so daß es nicht verschmutzen kann.

Die beschriebenen Vorrichtungen lassen sich kontinuierlich oder schrittweise betreiben. Insbesondere ist ein vollautomatischer Betrieb möglich.

## Patentansprüche

1. Vorrichtung zur elektrostatischen Sprühbeschichtung von plattenförmigen Werkstücken, mit einem Förderer, der die Werkstücke mindestens durch eine Beschichtungszone transportiert und am Werkstück angreifende Befestigungselemente trägt, die gleichzeitig der Werkstück-Erdung dienen, dadurch gekennzeichnet, daß die Befestigungselemente zwei Haltestreifen (40, 41; 57, 58) aufweisen, die einen Rand jedes Werkstücks (1; 101; 201) zumindest über den größten Teil seiner Länge zwischen sich aufnehmen und daß die Befestigungselemente aus einem elektrisch leitfähigen Material bestehen.

2. Vorrichtung nach Anspruch 1, dadurch gekennzeichnet, daß die Haltestreifen (40, 41; 57, 58) kontinuierlich verlaufen.

3. Vorrichtung nach Anspruch 2, gekennzeichnet durch endlose Haltestreifen (40, 41), die auf einer Umlaufbahn geführt sind.

4. Vorrichtung nach Anspruch 2, gekennzeichnet durch endliche Haltestreifen (57, 58), die einem Streifenvorrat (Rolle 47) entnehmbar und einer Sammelstelle (Rollen 66, 67) zuführbar sind.

5. Vorrichtung nach einem der Ansprüche 1 bis 4, gekennzeichnet durch einen Doppelförderer (2; 102), der je zwei Haltestreifen zum Angreifen an einander gegenüberliegenden parallelen Rändern des Werkstücks besitzt.

6. Vorrichtung nach Anspruch 5, dadurch gekennzeichnet, daß die Bahn des Doppelförderers (102) so ausgelegt ist, daß die Werkstücke (101) während des Transports ihre Neigung zur Horizontalen quer zur Förderrichtung ändern.

7. Vorrichtung nach Anspruch 6, dadurch gekennzeichnet, daß die Bahn des Doppelförderers (102) so ausgelegt ist, daß die Werkstücke (101) in Horizontallage zwischen den Haltestreifen aufgenommen, in Vertikallage mindestens durch eine Beschichtungszone geführt und in Horizontallage wieder abgelegt werden.

8. Vorrichtung nach einem der Ansprüche 1 bis 7, dadurch gekennzeichnet, daß ein endloses elastisches Förderband (3, 4) längs einer Kante einstückig damit ausgebildete Haltestreifen (40, 41) besitzt, die elastisch gegeneinander wirken.

9. Vorrichtung nach Anspruch 8, dadurch gekennzeichnet, daß das Förderband (3, 4) eine solche Profilierung (42) hat, daß beim äußeren Angriff zweier Andruckelemente (43, 44) die beiden Haltestreifen (40, 41) auseinander bewegt werden.

10. Vorrichtung nach Anspruch 9, dadurch gekennzeichnet, daß die Profilierung (42) in einem den Haltestreifen (40, 41) benachbarten Längshohlraum besteht und die Andruckelemente (43, 44) im Bereich des Längshohlraums angreifen.

11. Vorrichtung nach einem der Ansprüche 8 bis 10, dadurch gekennzeichnet, daß das Förderband (3, 4) beidseitig eine äußere Längsprofilierung (36, 37) aufweist, an der Stützrollen (10) angreifen.

12. Vorrichtung nach einem der Ansprüche 8 bis 10, dadurch gekennzeichnet, daß das Förderband (3, 4) aufgrund seines Materials und/oder Querschnitts eine solche Steifigkeit besitzt, daß es hochkant stehend die Beschichtungszone (18, 23) freitragend überspannt.

13. Vorrichtung nach Anspruch 12, dadurch gekennzeichnet, daß das Förderband (3, 4) inmitten seines elastischen Materials Verstärkungseinlagen (39) aufweist.

14. Vorrichtung nach einem der Ansprüche 1 bis 7, dadurch gekennzeichnet, daß der Förderer (202) durch ein an seinen Rändern mit Klebstoff (48, 49) versehenes Band (203) gebildet ist, das vor der Beschichtungszone entlang seiner Längsmitte zur Bildung von Haltestreifen (57, 58) umbiegbar ist, dabei eine Führungsschiene (50) umgreift und mit seinen Rändern an das Werkstück (201) anklebbar ist sowie hinter der Beschichtungszone entlang der Längsmitte aufschneidbar ist, wobei die beiden Hälften des Bandes getrennt abziehbar sind.

15. Vorrichtung nach Anspruch 14, dadurch gekennzeichnet, daß das Band (203) von einer Rolle (47) abziehbar ist.

16. Vorrichtung nach Anspruch 14 oder 15, dadurch gekennzeichnet, daß die Bandhälften auf angetriebenen Rollen (66, 67) aufwickelbar sind.

17. Vorrichtung nach einem der Ansprüche 14 bis 16, dadurch gekennzeichnet, daß Profilrollen (53, 55, 56, 59, 60, 62, 63) zum Umbiegen des Bandes (203) und/oder zum Stützen der Führungsschiene (50) vorgesehen sind.

18. Vorrichtung nach einem der Ansprüche 14 bis 17, dadurch gekennzeichnet, daß die Führungsschiene (50) ein Rundstab ist.

## Revendications

1. Dispositif de revêtement électrostatique d'objets plats, comprenant un convoyeur qui transporte les pièces au moins à travers une zone de revêtement, et qui supporte des éléments de fixation coopérant avec la pièce et servant simultanément de mise à la terre pour ces pièces, caractérisé en ce que les éléments de fixation comprennent deux bandes de retenue (40, 41; 57, 58) qui retiennent entre elles un bord de chaque pièce (1; 101; 201) au moins sur la plus grande partie de sa longueur, et du fait que les éléments de fixation sont constitués en un matériau électriquement conducteur.

2. Dispositif selon la revendication 1, caractérisé en ce que les bandes de retenue (40, 41; 57, 58) sont continues.

3. Dispositif selon la revendication 2, caractérisé en ce qu'on utilise des bandes de retenue sans fin (40, 41) qui sont guidées le long d'une piste circulaire.

4. Dispositif selon la revendication 2, caractérisé en ce que des bandes de retenue de longueur finie (57, 58) sont prélevées d'une réserve de bande (rouleau 47) et amenées à un poste collecteur (rouleaux 66, 67).

5. Dispositif selon l'une quelconque des revendications 1 à 4, caractérisé par un double convoyeur (2; 102) dont chaque partie possède deux bandes de retenue pour saisir les bords parallèles et opposés de la pièce.

6. Dispositif selon la revendication 5, caractérisé en ce que la voie du double convoyeur (102) est disposée de manière que les pièces (101) puissent modifier leur inclinaison par rapport à l'horizontale et transversalement à la direction du transport pendant ce dernier.

7. Dispositif selon la revendication 6, caractérisé en ce que la voie du double convoyeur (102) peut être constituée de manière que les pièces soient prises en position horizontale entre les bandes de retenue, guidées en position verticale au moins à travers une zone de revêtement, puis ramenées en position horizontale.

8. Dispositif selon l'une quelconque des revendications 1 à 7, caractérisé en ce qu'une bande transporteuse élastique sans fin (3,4) comporte le long d'un bord des bandes de retenue (40,41) qui sont d'un seul tenant avec elle et qui ont un effet élastique antagoniste.

9. Dispositif selon la revendication 8, caractérisé en ce que la bande transporteuse (3, 4) présente un profilage (42) tel que lors de l'intervention extérieure de deux éléments presseurs (43, 44), les deux bandes de retenue (40, 41) s'écartent l'une de l'autre.

10. Dispositif selon la revendication 9, caractérisé en ce que le profilage (42) est constitué par un espace longitudinal creux voisin des bandes de retenue (40, 41) et les éléments presseurs (43, 44) peuvent s'appliquer dans la région de l'espace longitudinal creux.

11. Dispositif selon l'une quelconque des revendications 8 à 10, caractérisé en ce que la bande transporteuse (3, 4) présente de chaque côté un profilage longitudinal externe (36, 37) contre lequel s'appliquent les rouleaux d'appui (10).

12. Dispositif selon l'une quelconque des revendications 8 à 10, caractérisé en ce que la bande transporteuse (3, 4) présente, en raison de son matériau et/ou de sa section, une rigidité telle qu'elle puisse couvrir en porte-à-faux et en position verticale la zone de revêtement (18, 23).

13. Dispositif selon la revendication 12, caractérisé en ce que la bande transporteuse (3, 4) possède à l'intérieur de son matériau élastique des garnitures de renforcement (39).

14. Dispositif selon l'une quelconque des revendications 1 à 7, caractérisé en ce que le convoyeur (202) est constitué par une bande (203) munie sur ses bords d'une colle (48,49), bande qui peut être repliée avant la zone de revêtement et le long de sa partie centrale longitudinale pour former des bandes de retenue (57, 58) entourant un rail de guidage (50) et pouvant être collées par leurs bords à la pièce (201), et pouvant être également découpées à l'arrière de la zone de revêtement le long de leur partie longitudinale centrale de manière que les deux moitiés de la bande puissent être séparées et retirées.

15. Dispositif selon la revendication 14, caractérisé en ce que la bande (203) est prélevée d'un rouleau (47).

16. Dispositif selon la revendication 14 ou 15, caractérisé en ce que les moitiés de bande peuvent être enroulées sur des rouleaux entraînés (66, 67).

17. Dispositif selon l'une quelconque des revendications 14 à 16, caractérisé en ce que des rouleaux profilés (53, 55, 56, 59, 60, 62, 63) sont prévus pour replier la bande (203) et/ou pour supporter le rail de guidage (50).

18. Dispositif selon l'une quelconque des revendications 14 à 17, caractérisé en ce que le rail de guidage (50) est constitué par une barre ronde.

## Claims

1. Apparatus for electrostatically spray coating laminar workpieces, comprising a conveyor which transports the workpieces at least through one coating zone and carries fastening elements engaging the workpiece which also serve to earth the workpiece, characterized in that the fastening elements have two holding strips (40, 41; 57, 58) which take up one edge of each workpiece (1; 101; 201) at least over the greatest part of its length between them and in that the fastening elements are composed of an electrically conductive material.

2. Apparatus according to Claim 1, characterized in that the holding strips (40, 41; 57, 58) extend continuously.

3. Apparatus according to Claim 2, characterized by endless holding strips (40, 41) which are conveyed on a circulating track.

4. Apparatus according to Claim 2, characterized by endless holding strips (57, 58) which can be drawn from a strip feed (roller 47) and can be fed to a collecting point (rollers 66, 67).

5. Apparatus according to one of Claims 1 to 4, characterized by a double conveyor (2; 102) which has, in each case, two holding strips for acting on mutually opposite, parallel edges of the workpiece.

6. Apparatus according to Claim 5, characterized in that the track of the double conveyor (102) is so designed that the workpieces (101) change their inclination to the horizontal transversely to the conveying direction during transport.

7. Apparatus according to Claim 6, characterized in that the track of the double conveyor (101) is so designed that the workpieces (101) are taken up in the horizontal position between the holding strips, conveyed in the vertical position at least through one coating zone and set down again in the horizontal position.

8. Apparatus according to one of Claims 1 to 7, characterized in that and endless elastic conveyor belt (3, 4) has, along one edge and formed integrally with it, holding strips (40, 41) which act elastically towards each other.

9. Apparatus according to Claim 8, characterized in that the conveyor belt (3, 4) has a profiling (42) such that, when acted upon externally by two pressure elements (43, 44), the two holding strips (40, 41) are separated.

10. Apparatus according to Claim 9, characterized in that the profiling (42) is a longitudinal cavity adjacent to the holding strips (40, 41) and the pressure elements (43, 44) act in the region of the longitudinal cavity.

11. Apparatus according to one of Claims 8 to 10, characterized in that the conveyor belt (3, 4) has, on both sides, an external longitudinal profiling (36, 37) on which the supporting rollers (10) act.

12. Apparatus according to one of Claims 8 to 10, characterized in that, owing to its material and/or cross-section, the conveyor belt (3, 4) has a rigidity such that it spans, in a self-supporting manner, the coating zone (18, 23) in an upright position.

13. Apparatus according to Claim 12, characterized in that the conveyor belt (3, 4) has reinforcing inserts (39) surrounded by its elastic material.

14. Apparatus according to one of Claims 1 to 7, characterized in that the conveyor (202) is formed by a belt (203) which is provided with adhesive (48, 49) at its edges and which can be bent over along its longitudinal centre to form holding strips (57, 58) upstream of the coating zone, embraces a guide rail (50) in doing so and can be bonded by means of its edges to the workpiece (201) and can also be cut along the longitudinal centre downstream of the coating zone, in which process the two halves of the belt can be peeled off separately.

15. Apparatus according to Claim 14, characterized in that the belt (203) can be pulled off a roller (47).

16. Apparatus according to Claim 14 or 15, characterized in that the belt halves can be wound onto driven rollers (66, 67).

17. Apparatus according to one of Claims 14 to 16, characterized in that profiled rollers (53, 55, 56, 59, 60, 62, 63) are provided for bending the belt (203) over and/or for supporting the guide rail (50).

18. Apparatus according to one of Claims 14 to 17, characterized in that the guide rail (50) is a round rod.
